# EUROPÄISCHE PATENTANMELDUNG

(11) **EP 4 614 061 A1**
(43) Veröffentlichungstag der Anmeldung: **10.09.2025**
(21) Anmeldenummer: 24162081.4
(22) Anmeldetag: 07.03.2024
(51) Int. Cl.: F21S 43/14, F21S 43/237, F21S 43/245, F21S 43/247, F21S 43/27, F21S 45/50

(54) **BELEUCHTUNGSSYSTEM**

(71) Anmelder: ZKW Group GmbH, 3250 Wieselburg (AT)
(72) Erfinder: Zeuner, Markus, 3240 Mank (AT)
(74) Vertreter: Patentanwaltskanzlei Matschnig & Forsthuber OG

(57) **Zusammenfassung**

Beleuchtungssystem (1), umfassend ein Leuchtmittel (4), einen Lichtleitkörper (2), welcher dem Leuchtmittel (4) zugeordnet ist, eine Haltevorrichtung (3), welche dazu eingerichtet ist, das Leuchtmittel (4) und den Lichtleitkörper (2) relativ zueinander zu halten und eine Endabschnitt (2a) und das Leuchtmittel (4) gegen Umwelteinflüsse abzudichten, wobei die Haltevorrichtung (3) ein Halteelement (6), mit einer zu dem Endabschnitt (2a) des Lichtleitkörpers (2) korrespondierenden Form, aufweist, wobei das Halteelement (6) als Dichtungselement ausgestaltet ist, welches sich entlang seiner Längsausdehnung (6L) hin zu einer Einführöffnung (6a) verjüngt, wodurch die einen Halteabschnitt (2b) des Lichtleitkörpers (2) zugewandte Innenfläche (6b) des Halteelements (6) eine Mantelfläche (5b) des Halteabschnitts (2b) abdichtend kontaktiert.

## Beschreibung

### Technisches Gebiet

Die Erfindung betrifft ein Beleuchtungssystem, umfassend:
ein Leuchtmittel, zur Erzeugung und Abstrahlung von Licht entlang einer Hauptabstrahlrichtung,
einen Lichtleitkörper, welcher dem Leuchtmittel zugeordnet ist, wobei der Lichtleitkörper einen Endabschnitt mit einer Lichteinkoppelfläche aufweist, wobei über die Lichteinkoppelfläche Licht des Leuchtmittels in den Lichtleitkörper einkoppelbar ist, wobei sich ausgehend von der Lichteinkoppelfläche eine den Lichtleitkörper begrenzende Mantelfläche des Lichtleitkörpers entlang einer Längserstreckung des Lichtleitkörpers weg erstreckt, wobei der Lichtleitkörper, insbesondere dessen Mantelfläche, einen Lichtauskoppelabschnitt aufweist, über welchen eingekoppeltes Licht aus dem Lichtleitkörper ausgekoppelt wird,
eine Haltevorrichtung, welche dazu eingerichtet ist, das Leuchtmittel und den Lichtleitkörper relativ zueinander zu halten und den Endabschnitt und das Leuchtmittel, bevorzugt gegen Umwelteinflüsse, äußere Einflüsse und/oder Verunreinigungen, abzudichten, wobei die Haltevorrichtung eine Rückseite und eine der Rückseite abgewandte Vorderseite umfasst, wobei an der Rückseite ein erster Aufnahmeabschnitt ausgebildet ist, an welchem das Leuchtmittel aufgenommen ist, wobei an der Vorderseite ein zweiter Aufnahmeabschnitt ausgebildet ist, an welchem der Lichtleitkörper aufgenommen ist, wobei der erste Aufnahmeabschnitt und der zweite Aufnahmeabschnitt derart ausgestaltet sind, dass von dem am ersten Aufnahmeabschnitt aufgenommenen Leuchtmittel emittiertes Licht auf die Lichteinkoppelfläche des am zweiten Aufnahmeabschnitt aufgenommenen Lichtleitkörpers abgestrahlt wird,
wobei der zweite Aufnahmeabschnitt ein Halteelement, mit einer zu dem Lichtleitkörper, vorzugsweise mit einer zu dem Endabschnitt des Lichtleitkörpers, korrespondierenden Form, aufweist, wobei das Halteelement eine Längsausdehnung aufweist, welche sich von der Vorderseite der Haltevorrichtung wegerstreckt und in einer Einführöffnung des Halteelements endet, wobei die Längsausdehnung des Halteelements kürzer als die Längserstreckung des Lichtleitkörpers ist, wobei zur Aufnahme des Lichtleitkörpers an dem zweiten Aufnahmeabschnitt der Endabschnitt in die Einführöffnung des Halteelements entlang einer Einführrichtung, welche insbesondere entlang der Hauptabstrahlrichtung orientiert ist, einführbar ist, wobei die Haltevorrichtung ein Blockiermittel umfasst, welches ein Einführen des Lichtleitelements entlang der Einführrichtung über eine Endposition hinaus blockiert, wobei im eingeführten Zustand das Halteelement einen Abschnitt des Lichtleitkörpers umfangseitig zumindest abschnittsweise, vorzugsweise vollständig, ummantelt, wobei jener Abschnitt der Mantelfläche des Lichtleitkörpers, welcher von dem Halteelement ummantelt wird, einen Halteabschnitt des Lichtleitkörpers definiert, an welchem eine Innenfläche des Halteelements der Mantelfläche des Lichtleitkörpers gegenüberliegt, wobei im eingeführten Zustand der Lichtauskoppelabschnitt an einer dem Leuchtmittel abgewandten Seite der Einführöffnung, insbesondere außerhalb des Halteelements, angeordnet ist.

Die Erfindung betrifft weiters ein Kraftfahrzeug oder eine Fahrzeugleuchte für ein Kraftfahrzeug, umfassend ein Beleuchtungssystem.

Die Erfindung betrifft weiters eine Fahrzeugkomponente für ein Kraftfahrzeug, umfassend ein Beleuchtungssystem.

### Technischer Hintergrund

Im Stand der Technik sind gattungsgemäße Beleuchtungssysteme, welche insbesondere in Kraftfahrzeugen Verwendung finden, bekannt. Bei derartigen Beleuchtungssystemen ist es erforderlich, elektronische und/oder optische Komponenten des Beleuchtungssystems vor äußeren Einflüssen, beispielsweise vor Umwelteinflüssen, zu schützen, wobei dies üblicherweise durch Dichtungselemente erreicht wird. Bei bekannten Lösungen wird meist ein Gehäuse, in welchem die elektronischen und optische Komponenten aufgenommen sind, an mehreren Stellen abgedichtet. Häufig wird das Gehäuse an einer Rückseite, an welcher die elektronischen Komponenten befestigt sind, und an einer Vorderseite, an welcher die optischen Komponenten befestigt sind, mit separaten Dichtungsmitteln abgedichtet, wodurch der Konstruktionsaufwand und die Kosten erhöht werden.

Die Aufgabe der vorliegenden Erfindung besteht darin, die Nachteile des Standes der Technik zu lindern bzw. zu beseitigen. Die Erfindung setzt sich daher insbesondere zum Ziel, ein Beleuchtungssystem zu schaffen, bei welchem mit einfachen Mitteln eine zuverlässige Abdichtung der elektronischen und optischen Komponenten des Beleuchtungssystems erreicht wird.

Diese Aufgabe wird durch ein Beleuchtungssystem mit den Merkmalen von Anspruch 1 und alternativ dazu mit einem Beleuchtungssystem mit den Merkmalen von Anspruch 12 gelöst. Bevorzugte Ausführungen sind in den abhängigen Ansprüchen angegeben.

### Kurzdarstellung der Erfindung

Erfindungsgemäß ist das Halteelement als Dichtungselement ausgestaltet, welches sich entlang der Längsausdehnung hin zur Einführöffnung derart verjüngt, dass die dem Halteabschnitt des Lichtleitkörpers zugewandte Innenfläche des Halteelements die Mantelfläche des Halteabschnitts abdichtend kontaktiert, wobei durch den abdichtenden Kontakt Partikel und/oder Fluide an einem Durchdringen durch die Einführöffnung von der Vorderseite der Haltevorrichtung hin zur Rückseite der Haltevorrichtung, insbesondere hin zum Leuchtmittel, gehindert sind.

Dadurch ergibt sich der Vorteil, dass das Halteelement durch die Ummantelung des Halteabschnitts den Lichtleitkörper in einer vorgegebenen Position relativ zu dem Leuchtmittel hält und gleichzeitig den Verbindungsabschnitt zwischen Leuchtmittel Lichtleiter, bzw. jenen Bereich, an welchem das Leuchtmittel dem Lichtleiter gegenüberliegt, gegen Verunreinigungen abdichtet. Somit kann das Beleuchtungssystem beispielsweise auch außerhalb eines Kraftfahrzeugscheinwerfergehäuses zur Beleuchtung von Kraftfahrzeugkomponenten verwendet werden, da das Beleuchtungssystem nicht auf die Dichtungselemente des Kraftfahrzeugscheinwerfergehäuses angewiesen ist.

Es kann vorgesehen sein, dass der Endabschnitt des Lichtleitkörpers dem Leuchtmittel näher ist als der Halteabschnitt des Lichtleitkörpers.

Es kann vorgesehen sein, dass der erste Aufnahmeabschnitt und der zweite Aufnahmeabschnitt ein erstes Material und das Halteelement ein zweites Material aufweist, wobei das zweite Material eine höhere Elastizität als das erste Material aufweist, wobei der Lichtleitkörper einen ersten Durchmesser und die Einführöffnung einen zweiten Durchmesser aufweist, welcher kleiner ist als der erste Durchmesser, wobei der Durchmesserunterschied und die Elastizität des zweiten Materials derart gewählt sind, dass der Endabschnitt des Lichtleitkörpers in die Einführöffnung einführbar ist und sich die Einführöffnung durch die Elastizität, während dem Einführen, aufweitet, und dass nach dem Einführen die Innenfläche des Halteelements mit dem Halteabschnitt des Lichtleitkörpers einen abdichtenden Kontakt ausbildet.

Es kann vorgesehen sein, dass an dem Endabschnitt des Lichtleitkörpers ein Rastelement, beispielsweise eine Rastnase oder eine Rastausnehmung, und an dem zweiten Aufnahmeabschnitt ein zu dem Rastelement komplementär ausgestaltetes Rastgegenelement ausgebildet ist, wobei das Rastelement und das Rastgegenelement dazu eingerichtet sind, eine Rastverbindung auszubilden, wobei die Rastverbindung beim Erreichen der Endposition des Lichtleitkörpers innerhalb des Halteelements einrastet, wodurch eine Bewegung des Lichtleitkörpers aus dem Halteelement hinaus, insbesondere entlang der Hauptabstrahlrichtung, blockiert ist, wobei in der Endposition die Lichteinkoppelfläche einen vorgegebenen Abstand zum Leuchtmittel aufweist.

Es kann vorgesehen sein, dass das Halteelement mit dem zweiten Aufnahmeabschnitt derart zusammenwirkt, dass eine Bewegung des Lichtleitkörpers, in einer Ebene, welche orthogonal zur Längserstreckung des Lichtleitkörpers orientiert ist, blockiert ist.

Es kann vorgesehen sein, dass das Halteelement einen Durchsetzungsabschnitt aufweist, wobei die Haltevorrichtung zumindest eine Durchsetzungsöffnung aufweist, welche sich von der Vorderseite hin zur Rückseite erstreckt, wobei der Durchsetzungsabschnitt die Durchsetzungsöffnung von der Vorderseite hin zur Rückseite durchsetzt.

Es kann vorgesehen sein, dass das Leuchtmittel einen Leuchtmittelträger aufweist, an welchem zumindest eine Lichtquelle des Leuchtmittels angeordnet ist, wobei an der Rückseite der Haltevorrichtung ein weiteres Dichtungselement ausgebildet ist, welches dazu eingerichtet ist, zwischen dem ersten Aufnahmeabschnitt und dem Leuchtmittelträger einen abdichtenden Kontakt auszubilden.

Es kann vorgesehen sein, dass das Halteelement, der Durchsetzungsabschnitt und das an der Rückseite der Haltevorrichtung ausgebildete weitere Dichtungselement einstückig ausgebildet sind, wobei vorzugsweise das Blockiermittel an dem Leuchtmittelträger ausgebildet ist.

Es kann vorgesehen sein, dass das Halteelement eine den Endabschnitt und den Halteabschnitt des Lichtleitkörpers ummantelnde, insbesondere elastische, Hülse umfasst.

Es kann vorgesehen sein, dass die Haltevorrichtung ein erstes Material, beispielsweise Kunststoff, insbesondere ein Thermoplast oder ein Duroplast, aufweist und das Halteelement ein von dem ersten Material unterschiedliches zweites Material, beispielsweise ein Elastomer, aufweist, wobei das zweite Material elastischer ist als das erste Material, wobei der Halteelement die Haltevorrichtung durchsetzt, wobei insbesondere das Halteelement und die Haltevorrichtung ein 2K-Bauteil ausbilden.

Es kann vorgesehen sein, dass der Lichtleitkörper einen, vorzugsweise transparenten, Lichtleiter, beispielsweise eine Lichtleitfaser oder einen Lichtleiter mit kreisförmigem Querschnitt, umfasst, wobei vorzugsweise Licht sich innerhalb des Lichtleitkörpers mittels Totalreflexion an einer Innenseite der Mantelfläche durch den Lichtleitkörper entlang seiner Längsausdehnung ausbreitet.

Gemäß einer alternativen erfindungsgemäßen Lösung weist die Haltevorrichtung eine Dichtungshülse auf, welche eine zu dem Lichtleitkörper und dem Halteelement korrespondierende Form aufweist, wobei die Dichtungshülse das Halteelement und den daraus herausragenden Lichtleitkörper umfangseitig formschlüssig ummantelt, wobei durch die Ummantelung der Halteabschnitt und die Einführöffnung abgedichtet sind.

Es kann vorgesehen sein, dass die Dichtungshülse als ein im Wesentlichen zylinderförmiger Schrumpfschlauch ausgestaltet ist. Vorzugsweise wird der Schrumpfschlauch, nachdem er über das Halteelement und den Lichtleitkörper gestülpt wurde, thermisch bearbeitet (insbesondere erhitzt), wodurch sich der Durchmesser des Schrumpfschlauchs reduziert und ein enganliegender bzw. abdichtender Kontakt zu dem Halteelement und dem Lichtleitkörper ausgebildet wird.

Gemäß einem weiteren Aspekt der Erfindung ist eine Fahrzeugleuchte für ein Kraftfahrzeug oder ein Kraftfahrzeug vorgesehen, welche bzw. welches ein Beleuchtungssystem umfasst. Gemäß einem weiteren Aspekt der Erfindung ist eine Fahrzeugkomponente für ein Kraftfahrzeug vorgesehen, umfassend ein Beleuchtungssystem, wobei die Fahrzeugkomponente beispielsweise ein Karosserieelement, insbesondere einen Kühlergrill, umfasst oder als solcher ausgebildet ist, wobei die Haltevorrichtung zur Befestigung an der Fahrzeugkomponente und das Leuchtmittel mit dem Lichtleitkörper zur Beleuchtung der Fahrzeugkomponente eingerichtet sind.

Das Beleuchtungssystem kann für ein Kraftfahrzeug vorgesehen sein. Das Beleuchtungssystem kann auch für eine Kraftfahrzeugkomponente vorgesehen sein oder zusammen mit einer Kraftfahrzeugkomponente ein System ausbilden. Das Beleuchtungssystem kann, in einem Einbauzustand, in dem es in einem Kraftfahrzeug eingebaut ist, außerhalb eines Kraftfahrzeugscheinwerfers des Kraftfahrzeugs (insbesondere außerhalb eines Gehäuses des Kraftfahrzeugscheinwerfers) angeordnet sein. Vorzugsweise ist das Beleuchtungssystem für ein Kraftfahrzeug vorgesehen und insbesondere zur Beleuchtung einer Kraftfahrzeugkomponente des Kraftfahrzeugs eingerichtet, wobei das Beleuchtungssystem bevorzugt unabhängig von einem Kraftfahrzeugscheinwerfer des Kraftfahrzeug betreibbar ist.

### Kurzbeschreibung der Figuren

Die Erfindung wird nachstehend anhand von bevorzugten Ausführungsbeispielen, auf das sie jedoch nicht beschränkt sein soll, noch weiter erläutert. In den Zeichnungen zeigt:
Fig. 1 eine Schnittansicht eines erfindungsgemäßen Beleuchtungssystems gemäß einem ersten Ausführungsbeispiel;
Fig 2 eine perspektivische Vorderansicht des Beleuchtungssystems gemäß Fig. 1;
Fig. 3 eine perspektivische Rückansicht des Beleuchtungssystems gemäß Fig. 1;
Fig. 4 eine Schnittansicht eines erfindungsgemäßen Beleuchtungssystems gemäß einem zweiten Ausführungsbeispiel.

### Eingehende Beschreibung der Ausführungsformen

**Fig. 1** zeigt ein erstes Ausführungsbeispiel eines Beleuchtungssystems 1, umfassend ein Leuchtmittel 4, zur Erzeugung und Abstrahlung von Licht entlang einer Hauptabstrahlrichtung x. Das Beleuchtungssystem 1 umfasst weiters einen Lichtleitkörper 2, welcher dem Leuchtmittel 4 zugeordnet ist. Der Lichtleitkörper 2 hat einen Endabschnitt 2a mit einer Lichteinkoppelfläche 5a, wobei über die Lichteinkoppelfläche 5a Licht des Leuchtmittels 4 in den Lichtleitkörper 2 einkoppelbar ist. Ausgehend von der Lichteinkoppelfläche 5a erstreck sich eine den Lichtleitkörper 2 begrenzende Mantelfläche 5b des Lichtleitkörpers 2 entlang einer Längserstreckung L des Lichtleitkörpers 2. Die Längserstreckung L ist in dem gezeigten Ausführungsbeispiel parallel zur Hauptabstrahlrichtung x orientiert. Der Lichtleitkörper 2, insbesondere dessen Mantelfläche 5b, hat einen Lichtauskoppelabschnitt 5c, über welchen eingekoppeltes Licht aus dem Lichtleitkörper 2 ausgekoppelt wird. Der Lichtauskoppelabschnitt 5c ist an einem dem Leuchtmittel 4 abgewandten Abschnitt des Lichtleiters angeordnet.

Das Beleuchtungssystem 1 umfasst weiters eine Haltevorrichtung 3, welche dazu eingerichtet ist, das Leuchtmittel 4 und den Lichtleitkörper 2 relativ zueinander zu halten und den Endabschnitt 2a und das Leuchtmittel 4, bevorzugt gegen Umwelteinflüsse, äußere Einflüsse und/oder Verunreinigungen, abzudichten. Die Haltevorrichtung 3 hat eine Rückseite 3R (vgl. **Fig. 3**) und eine der Rückseite 3R abgewandte Vorderseite 3V (vgl. **Fig. 2**).

An der Rückseite 3R ist ein erster Aufnahmeabschnitt 3a ausgebildet, an welchem das Leuchtmittel 4 aufgenommen ist. An der Vorderseite 3V ist ein zweiter Aufnahmeabschnitt 3b ausgebildet, an welchem der Lichtleitkörper 2 aufgenommen ist. Der erste Aufnahmeabschnitt 3a und der zweite Aufnahmeabschnitt 3b sind derart ausgestaltet, dass von dem am ersten Aufnahmeabschnitt 3a aufgenommenen Leuchtmittel 4 emittiertes Licht auf die Lichteinkoppelfläche 5a des am zweiten Aufnahmeabschnitt 3b aufgenommenen Lichtleitkörpers 2 abgestrahlt wird. Das Leuchtmittel 4 weist einen Leuchtmittelträger 4a auf, an welchem zumindest eine Lichtquelle des Leuchtmittels 4 angeordnet ist. An der Rückseite 3R der Haltevorrichtung 3 ist ein weiteres Dichtungselement 9 ausgebildet, welches dazu eingerichtet ist, zwischen dem ersten Aufnahmeabschnitt 3a und dem Leuchtmittelträger 4a einen abdichtenden Kontakt auszubilden.

An dem zweiten Aufnahmeabschnitt 3b ist ein Halteelement 6 aufgenommen, welches eine zu dem Endabschnitt 2a des Lichtleitkörpers 2 korrespondierenden Form aufweist. Das Halteelement 6 hat eine Längsausdehnung 6L auf, welche sich von der Vorderseite 3V der Haltevorrichtung 3 wegerstreckt und in einer Einführöffnung 6a des Halteelements 6 endet bzw. mündet. Die Längsausdehnung 6L des Halteelements 6 ist kürzer als die Längserstreckung L des Lichtleitkörpers 2.

Zur Aufnahme des Lichtleitkörpers 2 an dem zweiten Aufnahmeabschnitt 3b ist der Endabschnitt 2a in die Einführöffnung 6a des Halteelements (6) entlang einer Einführrichtung, welche insbesondere entlang der Hauptabstrahlrichtung x orientiert ist, einführbar. Die Haltevorrichtung 3 weist ein Blockiermittel auf, welches ein Einführen des Lichtleitelements 2 entlang der Einführrichtung über eine Endposition hinaus blockiert. Im eingeführten Zustand ummantelt das Halteelement 6 einen Abschnitt des Lichtleitkörpers 2 umfangseitig zumindest abschnittsweise, vorzugsweise vollständig. Jener Abschnitt der Mantelfläche 5b des Lichtleitkörpers 2, welcher von dem Halteelement 6 ummantelt wird, definiert einen Halteabschnitt 2b des Lichtleitkörpers 2 definiert. An diesem liegt eine Innenfläche 6b des Halteelements 6 der Mantelfläche 5b des Lichtleitkörpers 2 gegenüber. Im eingeführten Zustand ist der Lichtauskoppelabschnitt 5c an einer dem Leuchtmittel 4 abgewandten Seite der Einführöffnung 6a, insbesondere außerhalb des Halteelements 6, angeordnet. Insbesondere ragt ein Abschnitt des Lichtleitkörper 2 aus dem Halteelement 6 heraus, wobei der herausragende Abschnitt den Lichtauskoppelabschnitt 5c aufweist. Bevorzugt umfasst der herausragende Abschnitt zumindest 75%, oder mehr als 85%, oder mehr als 90% der Gesamtlänge des Lichtleitkörpers. Weiters ist der Endabschnitt 2a des Lichtleitkörpers 2 dem Leuchtmittel 4 näher ist als der Halteabschnitt 2b.

Das Halteelement 6 ist gemäß des ersten Ausführungsbeispiels als Dichtungselement ausgestaltet, welches sich entlang der Längsausdehnung 6L hin zur Einführöffnung 6a derart verjüngt, dass die dem Halteabschnitt 2b des Lichtleitkörpers 2 zugewandte Innenfläche 6b des Halteelements 6 die Mantelfläche 5b des Halteabschnitts 2b abdichtend kontaktiert. Durch den abdichtenden Kontakt werden Partikel und/oder Fluide an einem Durchdringen durch die Einführöffnung 6a von der Vorderseite 3V der Haltevorrichtung 3 hin zur Rückseite 3R der Haltevorrichtung 3, insbesondere hin zum Leuchtmittel 4, gehindert. Das Halteelement 6 wirkt mit dem zweiten Aufnahmeabschnitt 3b derart zusammen, dass eine Bewegung des Lichtleitkörpers 2, in einer Ebene, welche orthogonal zur Längserstreckung L des Lichtleitkörpers 2 orientiert ist, blockiert ist. Das Halteelement 6 umfasst eine den Endabschnitt 2a und den Halteabschnitt 2b des Lichtleitkörpers 2 ummantelnde, insbesondere elastische, Hülse.

Der erste Aufnahmeabschnitt 3a und der zweite Aufnahmeabschnitt 3b umfassen ein erstes Material und das Halteelement 6 umfasst ein zweites Material. Das zweite Material hat eine höhere Elastizität als das erste Material. Der Lichtleitkörper 2 hat einen ersten Durchmesser und die Einführöffnung 6a hat einen zweiten Durchmesser, welcher kleiner ist als der erste Durchmesser. Der Durchmesserunterschied und die Elastizität des zweiten Materials sind derart gewählt, dass der Endabschnitt 2a des Lichtleitkörpers 2 in die Einführöffnung 6a (gerade noch) einführbar ist und sich die Einführöffnung 6a durch die Elastizität, während dem Einführen, aufweitet. Nach dem Einführen, insbesondere nach dem Erreichen der Endposition, bildet die Innenfläche 6b des Halteelements 6, durch dessen Elastizität, mit dem Halteabschnitt 2b des Lichtleitkörpers 2 einen abdichtenden Kontakt aus.

An dem Endabschnitt 2a des Lichtleitkörpers 2 kann ein Rastelement 7a, beispielsweise eine Rastnase oder eine Rastausnehmung, und an dem zweiten Aufnahmeabschnitt 3b ein zu dem Rastelement 7a komplementär ausgestaltetes Rastgegenelement 7b ausgebildet sein. Das Rastelement 7a und das Rastgegenelement 7b sind dazu eingerichtet, eine Rastverbindung auszubilden, welche beim Erreichen der Endposition des Lichtleitkörpers 2 innerhalb des Halteelements 6 einrastet, wodurch eine Bewegung des Lichtleitkörpers 2 aus dem Halteelement 6 hinaus, insbesondere entlang der Hauptabstrahlrichtung x, blockiert ist. In der Endposition hat die Lichteinkoppelfläche 5a einen vorgegebenen Abstand zum Leuchtmittel 4.

Das Halteelement 6 hat in dem gezeigten ersten Ausführungsbeispiel einen Durchsetzungsabschnitt 8a und die Haltevorrichtung 3 hat eine dazu korrespondierende Durchsetzungsöffnung 8b. Diese erstreckt sich von der Vorderseite 3V hin zur Rückseite 3R. Der Durchsetzungsabschnitt 8a durchsetzt die Durchsetzungsöffnung 8b von der Vorderseite 3V hin zur Rückseite 3R, wodurch das Halteelement 6 in der Haltevorrichtung 3 aufgenommen ist. Insbesondere kontaktiert eine Außenfläche des Halteelements 6 eine ihr gegenüberliegende Fläche der Haltevorrichtung formschlüssig.

Das Halteelement 6 und die Haltevorrichtung 3 sind bevorzugt in einem 2K-Sptitzgussverfahren herstellbar, in welchem die Haltevorrichtung 3 (bestehend aus einem härteren Material) um das Halteelement 6 (bestehend aus einem weicheren Material) herum aufgespritzt wird. Dem Fachmann sind derartige Verfahren bekannt, weshalb in dieser Offenbarung auf Details nicht näher eingegangen wird. Das Halteelement 6, der Durchsetzungsabschnitt 8a und das an der Rückseite 3R der Haltevorrichtung 3 ausgebildete weitere Dichtungselement 9 sind bevorzugt einstückig ausgebildet. Das Blockiermittel kann an dem Leuchtmittelträger 4a ausgebildet sein.

Die Haltevorrichtung 3 umfasst ein erstes Material, beispielsweise Kunststoff, insbesondere ein Thermoplast oder ein Duroplast, und das Halteelement 6 umfasst ein von dem ersten Material unterschiedliches zweites Material, beispielsweise ein Elastomer. Das zweite Material ist elastischer als das erste Material. Das Halteelement 6 durchsetzt die Haltevorrichtung 3 durchsetzt, wobei insbesondere das Halteelement 6 und die Haltevorrichtung 3 ein 2K-Bauteil ausbilden.

Der Lichtleitkörper 2 kann einen, vorzugsweise transparenten, Lichtleiter, beispielsweise eine Lichtleitfaser oder einen Lichtleiter mit kreisförmigem Querschnitt, umfassen. Licht kann sich innerhalb des Lichtleitkörpers 2 mittels Totalreflexion an einer Innenseite der Mantelfläche 5b durch den Lichtleitkörper 2 entlang seiner Längsausdehnung L ausbreiten.

**Fig. 4** zeigt ein zweites Ausführungsbeispiel eines Beleuchtungssystems 1, wobei bei dieser Alternativlösung die Haltevorrichtung 3 eine Dichtungshülse 10 aufweist, welche eine zu dem Lichtleitkörper 2 und dem Halteelement 6 korrespondierende Form aufweist. Die Dichtungshülse 10 ummantelt das Halteelement 6 und den daraus herausragenden Lichtleitkörper 2 (bzw. jenen Abschnitt des herausragenden Lichtleitkörpers 2, welcher nahe an der Außenseite der Einführöffnung 6a ist) umfangseitig formschlüssig.

Durch die Ummantelung sind der Halteabschnitt 2b und die Einführöffnung 6a abgedichtet. In diesem Ausführungsbeispiel sind die Haltevorrichtung 3 und das Halteelement 6 bevorzugt einstückig ausgebildet. Weiters bestehen die Haltevorrichtung 3 und das Halteelement 6 aus einem gleich harten oder dem gleichen Material. Die Dichtungshülse 10 ist hingegen elastisch und insbesondere thermisch verformbar ausgestaltet. Insbesondere ist die Dichtungshülse 10 als ein im Wesentlichen zylinderförmiger Schrumpfschlauch ausgestaltet.

Im Rahmen dieser Beschreibung sind die Begriffe "oben", "unten", "horizontal", "vertikal" als Angaben der Ausrichtung zu verstehen, wenn das Beleuchtungssystem in normaler Benutzungsstellung angeordnet ist, nachdem sie in einem Kraftfahrzeug eingebaut wurde.

### LISTE DER BEZUGSZEICHEN

- 1: Beleuchtungssystem
- 2: Lichtleitkörper
- 2a: Endabschnitt
- 2b: Halteabschnitt
- 3: Haltevorrichtung
- 3a: erster Aufnahmeabschnitt
- 3b: zweiter Aufnahmeabschnitt
- 3R: Rückseite
- 3V: Vorderseite
- 4: Leuchtmittel
- 4a: Leuchtmittelträger
- 5a: Lichteinkoppelfläche
- 5b: Mantelfläche
- 5c: Lichtauskoppelabschnitt
- 6: Halteelement
- 6a: Einführöffnung
- 6b: Innenfläche
- 6L: Längsausdehnung des Halteelements
- 7a: Rastelement
- 7b: Rastgegenelement
- 8a: Durchsetzungsabschnitt
- 8b: Durchsetzungsöffnung
- 9: weiteres Dichtungselement
- 10: Dichtungshülse
- L: Längserstreckung des Lichtleitkörpers
- X: Hauptabstrahlrichtung

## Patentansprüche

1. Beleuchtungssystem (1), umfassend:
ein Leuchtmittel (4), zur Erzeugung und Abstrahlung von Licht entlang einer Hauptabstrahlrichtung (x),
einen Lichtleitkörper (2), welcher dem Leuchtmittel (4) zugeordnet ist, wobei der Lichtleitkörper (2) einen Endabschnitt (2a) mit einer Lichteinkoppelfläche (5a) aufweist, wobei über die Lichteinkoppelfläche (5a) Licht des Leuchtmittels (4) in den Lichtleitkörper (2) einkoppelbar ist, wobei sich ausgehend von der Lichteinkoppelfläche (5a) eine den Lichtleitkörper (2) begrenzende Mantelfläche (5b) des Lichtleitkörpers (2) entlang einer Längserstreckung (L) des Lichtleitkörpers (2) weg erstreckt, wobei der Lichtleitkörper (2), insbesondere dessen Mantelfläche (5b), einen Lichtauskoppelabschnitt (5c) aufweist, über welchen eingekoppeltes Licht aus dem Lichtleitkörper (2) ausgekoppelt wird,
eine Haltevorrichtung (3), welche dazu eingerichtet ist, das Leuchtmittel (4) und den Lichtleitkörper (2) relativ zueinander zu halten und den Endabschnitt (2a) und das Leuchtmittel (4), bevorzugt gegen Umwelteinflüsse, äußere Einflüsse und/oder Verunreinigungen, abzudichten, wobei die Haltevorrichtung (3) eine Rückseite (3R) und eine der Rückseite (3R) abgewandte Vorderseite (3V) umfasst, wobei an der Rückseite (3R) ein erster Aufnahmeabschnitt (3a) ausgebildet ist, an welchem das Leuchtmittel (4) aufgenommen ist, wobei an der Vorderseite (3V) ein zweiter Aufnahmeabschnitt (3b) ausgebildet ist, an welchem der Lichtleitkörper (2) aufgenommen ist, wobei der erste Aufnahmeabschnitt (3a) und der zweite Aufnahmeabschnitt (3b) derart ausgestaltet sind, dass von dem am ersten Aufnahmeabschnitt (3a) aufgenommenen Leuchtmittel (4) emittiertes Licht auf die Lichteinkoppelfläche (5a) des am zweiten Aufnahmeabschnitt (3b) aufgenommenen Lichtleitkörpers (2) abgestrahlt wird,
wobei der zweite Aufnahmeabschnitt (3b) ein Halteelement (6), mit einer zu dem Lichtleitkörper (2), vorzugsweise mit einer zu dem Endabschnitt (2a) des Lichtleitkörpers (2), korrespondierenden Form, aufweist, wobei das Halteelement (6) eine Längsausdehnung (6L) aufweist, welche sich von der Vorderseite (3V) der Haltevorrichtung (3) wegerstreckt und in einer Einführöffnung (6a) des Halteelements (6) endet, wobei die Längsausdehnung (6L) des Halteelements (6) kürzer als die Längserstreckung (L) des Lichtleitkörpers (2) ist, wobei zur Aufnahme des Lichtleitkörpers (2) an dem zweiten Aufnahmeabschnitt (3b) der Endabschnitt (2a) in die Einführöffnung (6a) des Halteelements (6) entlang einer Einführrichtung, welche insbesondere entlang der Hauptabstrahlrichtung (x) orientiert ist, einführbar ist, wobei die Haltevorrichtung (3) ein Blockiermittel umfasst, welches ein Einführen des Lichtleitelements (2) entlang der Einführrichtung über eine Endposition hinaus blockiert, wobei im eingeführten Zustand das Halteelement (6) einen Abschnitt des Lichtleitkörpers (2) umfangseitig zumindest abschnittsweise, vorzugsweise vollständig, ummantelt, wobei jener Abschnitt der Mantelfläche (5b) des Lichtleitkörpers (2), welcher von dem Halteelement (6) ummantelt wird, einen Halteabschnitt (2b) des Lichtleitkörpers (2) definiert, an welchem eine Innenfläche (6b) des Halteelements (6) der Mantelfläche (5b) des Lichtleitkörpers (2) gegenüberliegt, wobei im eingeführten Zustand der Lichtauskoppelabschnitt (5c) an einer dem Leuchtmittel (4) abgewandten Seite der Einführöffnung (6a), insbesondere außerhalb des Halteelements (6), angeordnet ist,
**dadurch gekennzeichnet, dass**
das Halteelement (6) als Dichtungselement ausgestaltet ist, welches sich entlang der Längsausdehnung (6L) hin zur Einführöffnung (6a) derart verjüngt, dass die dem Halteabschnitt (2b) des Lichtleitkörpers (2) zugewandte Innenfläche (6b) des Halteelements (6) die Mantelfläche (5b) des Halteabschnitts (2b) abdichtend kontaktiert, wobei durch den abdichtenden Kontakt Partikel und/oder Fluide an einem Durchdringen durch die Einführöffnung (6a) von der Vorderseite (3V) der Haltevorrichtung (3) hin zur Rückseite (3R) der Haltevorrichtung (3), insbesondere hin zum Leuchtmittel (4), gehindert sind.

2. Beleuchtungssystem nach Anspruch 1, wobei der Endabschnitt (2a) des Lichtleitkörpers (2) dem Leuchtmittel (4) näher ist als der Halteabschnitt (2b) des Lichtleitkörpers (2).

3. Beleuchtungssystem nach einem der vorhergehenden Ansprüche, wobei der erste Aufnahmeabschnitt (3a) und der zweite Aufnahmeabschnitt (3b) ein erstes Material und das Halteelement (6) ein zweites Material aufweist, wobei das zweite Material eine höhere Elastizität als das erste Material aufweist, wobei der Lichtleitkörper (2) einen ersten Durchmesser und die Einführöffnung (6a) einen zweiten Durchmesser aufweist, welcher kleiner ist als der erste Durchmesser, wobei der Durchmesserunterschied und die Elastizität des zweiten Materials derart gewählt sind, dass der Endabschnitt (2a) des Lichtleitkörpers (2) in die Einführöffnung (6a) einführbar ist und sich die Einführöffnung (6a) durch die Elastizität, während dem Einführen, aufweitet, und dass nach dem Einführen die Innenfläche (6b) des Halteelements (6) mit dem Halteabschnitt (2b) des Lichtleitkörpers (2) einen abdichtenden Kontakt ausbildet.

4. Beleuchtungssystem nach einem der vorhergehenden Ansprüche, wobei an dem Endabschnitt (2a) des Lichtleitkörpers (2) ein Rastelement (7a), beispielsweise eine Rastnase oder eine Rastausnehmung, und an dem zweiten Aufnahmeabschnitt (3b) ein zu dem Rastelement (7a) komplementär ausgestaltetes Rastgegenelement (7b) ausgebildet ist, wobei das Rastelement (7a) und das Rastgegenelement (7b) dazu eingerichtet sind, eine Rastverbindung auszubilden, wobei die Rastverbindung beim Erreichen der Endposition des Lichtleitkörpers (2) innerhalb des Halteelements (6) einrastet, wodurch eine Bewegung des Lichtleitkörpers (2) aus dem Halteelement (6) hinaus, insbesondere entlang der Hauptabstrahlrichtung (x), blockiert ist, wobei in der Endposition die Lichteinkoppelfläche (5a) einen vorgegebenen Abstand zum Leuchtmittel (4) aufweist.

5. Beleuchtungssystem nach einem der vorhergehenden Ansprüche, wobei das Halteelement (6) mit dem zweiten Aufnahmeabschnitt (3b) derart zusammenwirkt, dass eine Bewegung des Lichtleitkörpers (2), in einer Ebene, welche orthogonal zur Längserstreckung (L) des Lichtleitkörpers (2) orientiert ist, blockiert ist.

6. Beleuchtungssystem nach einem der vorhergehenden Ansprüche, wobei das Halteelement (6) einen Durchsetzungsabschnitt (8a) aufweist, wobei die Haltevorrichtung (3) zumindest eine Durchsetzungsöffnung (8b) aufweist, welche sich von der Vorderseite (3V) hin zur Rückseite (3R) erstreckt, wobei der Durchsetzungsabschnitt (8a) die Durchsetzungsöffnung (8b) von der Vorderseite (3V) hin zur Rückseite (3R) durchsetzt.

7. Beleuchtungssystem nach einem der vorhergehenden Ansprüche, wobei das Leuchtmittel (4) einen Leuchtmittelträger (4a) aufweist, an welchem zumindest eine Lichtquelle des Leuchtmittels (4) angeordnet ist, wobei an der Rückseite (3R) der Haltevorrichtung (3) ein weiteres Dichtungselement (9) ausgebildet ist, welches dazu eingerichtet ist, zwischen dem ersten Aufnahmeabschnitt (3a) und dem Leuchtmittelträger (4a) einen abdichtenden Kontakt auszubilden.

8. Beleuchtungssystem nach den Ansprüchen 6 und 7, wobei das Halteelement (6), der Durchsetzungsabschnitt (8a) und das an der Rückseite (3R) der Haltevorrichtung (3) ausgebildete weitere Dichtungselement (9) einstückig ausgebildet sind, wobei vorzugsweise das Blockiermittel an dem Leuchtmittelträger (4a) ausgebildet ist.

9. Beleuchtungssystem nach einem der vorhergehenden Ansprüche, wobei das Halteelement (6) eine den Endabschnitt (2a) und den Halteabschnitt (2b) des Lichtleitkörpers (2) ummantelnde, insbesondere elastische, Hülse umfasst.

10. Beleuchtungssystem nach einem der vorhergehenden Ansprüche, wobei die Haltevorrichtung (3) ein erstes Material, beispielsweise Kunststoff, insbesondere ein Thermoplast oder ein Duroplast, aufweist und das Halteelement (6) ein von dem ersten Material unterschiedliches zweites Material, beispielsweise ein Elastomer, aufweist, wobei das zweite Material elastischer ist als das erste Material, wobei das Halteelement (6) die Haltevorrichtung (3) durchsetzt, wobei insbesondere das Halteelement (6) und die Haltevorrichtung (3) ein 2K-Bauteil ausbilden.

11. Beleuchtungssystem nach einem der vorhergehenden Ansprüche, wobei der Lichtleitkörper (2) einen, vorzugsweise transparenten, Lichtleiter, beispielsweise eine Lichtleitfaser oder einen Lichtleiter mit kreisförmigem Querschnitt, umfasst, wobei vorzugsweise Licht sich innerhalb des Lichtleitkörpers (2) mittels Totalreflexion an einer Innenseite der Mantelfläche (5b) durch den Lichtleitkörper (2) entlang seiner Längsausdehnung (L) ausbreitet.

12. Beleuchtungssystem (1), umfassend:
ein Leuchtmittel (4), zur Erzeugung und Abstrahlung von Licht entlang einer Hauptabstrahlrichtung (x),
einen Lichtleitkörper (2), welcher dem Leuchtmittel (4) zugeordnet ist, wobei der Lichtleitkörper (2) einen Endabschnitt (2a) mit einer Lichteinkoppelfläche (5a) aufweist, wobei über die Lichteinkoppelfläche (5a) Licht des Leuchtmittels (4) in den Lichtleitkörper (2) einkoppelbar ist, wobei sich ausgehend von der Lichteinkoppelfläche (5a) eine den Lichtleitkörper (2) begrenzende Mantelfläche (5b) des Lichtleitkörpers (2) entlang einer Längserstreckung (L) des Lichtleitkörpers (2) weg erstreckt, wobei der Lichtleitkörper (2), insbesondere dessen Mantelfläche (5b), einen Lichtauskoppelabschnitt (5c) aufweist, über welchen eingekoppeltes Licht aus dem Lichtleitkörper (2) ausgekoppelt wird,
eine Haltevorrichtung (3), welche dazu eingerichtet ist, das Leuchtmittel (4) und den Lichtleitkörper (2) relativ zueinander zu halten und den Endabschnitt (2a) und das Leuchtmittel (4), bevorzugt gegen Umwelteinflüsse, äußere Einflüsse und/oder Verunreinigungen, abzudichten, wobei die Haltevorrichtung (3) eine Rückseite (3R) und eine der Rückseite (3R) abgewandte Vorderseite (3V) umfasst, wobei an der Rückseite (3R) ein erster Aufnahmeabschnitt (3a) ausgebildet ist, an welchem das Leuchtmittel (4) aufgenommen ist, wobei an der Vorderseite (3V) ein zweiter Aufnahmeabschnitt (3b) ausgebildet ist, an welchem der Lichtleitkörper (2) aufgenommen ist, wobei der erste Aufnahmeabschnitt (3a) und der zweite Aufnahmeabschnitt (3b) derart ausgestaltet sind, dass von dem am ersten Aufnahmeabschnitt (3a) aufgenommenen Leuchtmittel (4) emittiertes Licht auf die Lichteinkoppelfläche (5a) des am zweiten Aufnahmeabschnitt (3b) aufgenommenen Lichtleitkörpers (2) abgestrahlt wird,
wobei der zweite Aufnahmeabschnitt (3b) ein Halteelement (6), mit einer zu dem Endabschnitt (2a) des Lichtleitkörpers (2) korrespondierenden Form, aufweist, wobei das Halteelement (6) eine Längsausdehnung (6L) aufweist, welche sich von der Vorderseite (3V) der Haltevorrichtung (3) wegerstreckt und in einer Einführöffnung (6a) des Halteelements (6) endet, wobei die Längsausdehnung (6L) des Halteelements (6) kürzer als die Längserstreckung (L) des Lichtleitkörpers (2) ist, wobei zur Aufnahme des Lichtleitkörpers (2) an dem zweiten Aufnahmeabschnitt (3b) der Endabschnitt (2a) in die Einführöffnung (6a) des Halteelements (6) entlang einer Einführrichtung, welche insbesondere entlang der Hauptabstrahlrichtung (x) orientiert ist, einführbar ist, wobei die Haltevorrichtung (3) ein Blockiermittel umfasst, welches ein Einführen des Lichtleitelements (2) entlang der Einführrichtung über eine Endposition hinaus blockiert, wobei im eingeführten Zustand das Halteelement (6) einen Abschnitt des Lichtleitkörpers (2) umfangseitig zumindest abschnittsweise, vorzugsweise vollständig, ummantelt, wobei jener Abschnitt der Mantelfläche (5b) des Lichtleitkörpers (2), welcher von dem Halteelement (6) ummantelt wird, einen Halteabschnitt (2b) des Lichtleitkörpers (2) definiert, an welchem eine Innenfläche (6b) des Halteelements (6) der Mantelfläche (5b) des Lichtleitkörpers (2) gegenüberliegt, wobei im eingeführten Zustand der Lichtauskoppelabschnitt (5c) an einer dem Leuchtmittel (4) abgewandten Seite der Einführöffnung (6a), insbesondere außerhalb des Halteelements (6), angeordnet ist,
**dadurch gekennzeichnet, dass**
die Haltevorrichtung (3) eine Dichtungshülse (10) aufweist, welche eine zu dem Lichtleitkörper (2) und dem Halteelement (6) korrespondierende Form aufweist, wobei die Dichtungshülse (10) das Halteelement (6) und den daraus herausragenden Lichtleitkörper (2) umfangseitig formschlüssig ummantelt, wobei durch die Ummantelung der Halteabschnitt (2b) und die Einführöffnung (6a) abgedichtet sind.

13. Beleuchtungssystem nach Anspruch 14, wobei die Dichtungshülse (10) als ein im Wesentlichen zylinderförmiger Schrumpfschlauch ausgestaltet ist.

14. Kraftfahrzeug oder Fahrzeugleuchte für ein Kraftfahrzeug, umfassend ein Beleuchtungssystem (1) nach einem der vorhergehenden Ansprüche.

15. Fahrzeugkomponente für ein Kraftfahrzeug, umfassend ein Beleuchtungssystem (1) nach einem der Ansprüche 1 bis 13, wobei die Fahrzeugkomponente beispielsweise ein Karosserieelement, insbesondere einen Kühlergrill, umfasst oder als solcher ausgebildet ist, wobei die Haltevorrichtung (3) zur Befestigung an der Fahrzeugkomponente und das Leuchtmittel (4) mit dem Lichtleitkörper (2) zur Beleuchtung der Fahrzeugkomponente eingerichtet sind.
